# EUROPÄISCHE PATENTSCHRIFT

(11) **EP 3 367 407 B1**
(45) Veröffentlichungstag und Bekanntmachung des Hinweises auf die Patenterteilung: **02.01.2019**
(21) Anmeldenummer: 17203243.5
(22) Anmeldetag: 23.11.2017
(51) Int. Cl.: H01H 25/06, H01H 3/10, G05G 1/12

(54) **ELEKTRISCHES/ELEKTRONISCHES STEUERGERÄT**
ELECTRIC/ELECTRONIC CONTROL DEVICE
MODULE DE COMMANDE ÉLECTRIQUE/ÉLECTRONIQUE

(30) Priorität: 23.02.2017 DE 102017103699
(43) Veröffentlichungstag der Anmeldung: 29.08.2018
(73) Patentinhaber: Insta GmbH, 58509 Lüdenscheid (DE)
(72) Erfinder: Sträter, Till, 58540 Meinerzhagen (DE)

(56) Entgegenhaltungen:
- WO-A1-03/085477
- WO-A1-2012/136571
- WO-A1-2016/049680
- IT-B- 1 229 008
- US-A1- 2003 221 498
- US-A1- 2008 263 830

## Beschreibung

Die vorliegende Erfindung geht von einem gemäß Oberbegriff des Hauptanspruches konzipierten elektrischen/elektronischen Steuergerät aus.

Derartige elektrische/elektronische Steuergeräte sind in der Regel dafür vorgesehen, eine Vielzahl von in Gebäuden installierte elektrische Aktoren (Jalousieantriebe, Beleuchtungseinrichtungen, Lüftungsanlagen, Heizungsanlagen und so weiter) bedarfsgerecht zu beeinflussen. Zu diesem Zweck sind die unterschiedlichsten Steuergeräte, wie Schalter, Taster, Dimmer und so weiter bekannt geworden. Zur Beeinflussung werden üblicherweise vom Benutzer an den Bedienelementen Bediengrößen eingestellt, die an die zugeordneten Aktoren zu deren Beeinflussung übertragen werden. Die Übertragung kann drahtgebunden oder aber drahtlos, zum Beispiel per Funk, erfolgen. Bei elektrischen Steuergeräten, die als sogenannte Tast-/Drehschalter ausgeführt sind, befindet sich oftmals ein Betätigungselement drehbar auf einer Welle gelagert, wobei zum Ein- und Ausschalten das Betätigungselement auch in Art eines Tastschalters axial betätigt werden kann. Oftmals ist die Drehbedienebene als sogenannter Inkrementalgeber ausgeführt.

Durch die DE 20 2009 001 286 U1 ist ein Steuergerät bekannt geworden. Dieses elektrische/elektronische Steuergerät ist mit einem Betätigungselement ausgestattet, welches über eine Tastbetätigung einen Tastschalter ansteuert, um die Ein- und Ausschaltung zumindest eines angeschlossenen Aktors vorzunehmen. Zudem kann über das Betätigungselement mittels einer Drehbetätigung ein Inkrementalgeber verstellt werden, um den zumindest einen Aktor in Abhängigkeit des Verstellwinkels beeinflussen zu können. Der Inkrementalgeber weist in Kombination auch den Tastschalter auf und steht über seine Welle mit dem Betätigungselement in Verbindung. Der Inkrementalgeber ist auf einer von einem Gehäuse aufgenommenen Leiterplatte angeordnet. Bei einer derartigen Ausgestaltung von elektrischen/elektronischen Steuergeräten ist nicht immer gewährleistet, dass das Betätigungselement über die Welle ausreichend spielfrei an den Inkrementalgeber angebunden ist, wodurch sich beim Betätigen für den Benutzer spürbare, unschöne Freiheitsgrade ergeben. Oftmals weist eine derartige Welle keine hinreichende Biege- und Schlagfestigkeit auf.

WO03/085477 offenbart ein elektrisches/elektronisches Steuergerät nach dem Oberbegriff des Anspruchs 1.

Ausgehend vom Steuergerät das durch die DE 20 2009 001 286 U1 bekannt geworden ist, liegt der vorliegenden Erfindung die Aufgabe zugrunde, ein elektrisches/elektronisches Steuergerät zu schaffen, bei welchem die Welle beziehungsweise der Adapter eine besonders hohe Biege- und Schlagfestigkeit aufweist, und bei welchem das Betätigungselement besonders exakt geführt ist, so dass für den Benutzer definierte, eine exakte Haptik aufweisende Betätigungsvorgänge gewährleistet sind.

Erfindungsgemäß wird diese Aufgabe durch die im Hauptanspruch angegebenen Merkmale gelöst.

Bei einer solchen Ausbildung ist besonders vorteilhaft, wenn der Adapter zweiteilig ausgeführt ist, dass das aus dem Gehäuse herausragende Oberteil eine besonders hochwertige Anmutung aufweist und zudem eine besonders exakte Kopplung des Betätigungselementes ermöglicht. Zudem ist vorteilhaft, dass das Unterteil des Adapters einen zuverlässigen Schutz vor stromführenden Bauteilen bietet sowie einen passgenauen Sitz auf der Welle des Inkrementalgebers schafft. Vorteilhafterweise lässt sich der, eine hohe Biege- und Schlagfestigkeit aufweisende Adapter als Zweikomponententeil besonders kostengünstig herstellen, indem das aus einem Metallstift bestehende Oberteil mit dem, das Unterteil bildenden Kunststoffmaterial umspritzt wird.

Weitere vorteilhafte Ausgestaltungen des erfindungsgemäßen Gegenstandes sind in den Unteransprüchen angegeben. Anhand eines Ausführungsbeispiels sei die Erfindung im Prinzip näher erläutert. Dabei zeigen:
- Fig. 1:: prinziphaft ein elektrisches/elektronisches Steuergerät räumlich, in Explosionsdarstellung;
- Fig. 2:: prinziphaft ein gemäß Figur 1 ausgeführtes elektrisches/elektronisches Steuergerät mit abgehobenem Betätigungselement, räumlich im Zusammenbau als Teilschnitt;
- Fig. 3:: prinziphaft den zwischen dem Inkrementalgeber und dem Betätigungselement angeordneten Adapter, räumlich im Teilschnitt.

Wie aus den Zeichnungen hervorgeht, weist ein derartiges elektrisches/elektronisches Steuergerät ein Betätigungselement 1 auf, welches über eine Tastbetätigung einen Tastschalter 2 ansteuert, um die Ein- und Ausschaltung zumindest eines angeschlossenen Aktors vorzunehmen und welches über eine Drehbetätigung einen Inkrementalgeber 3 verstellt, um den zumindest einen Aktor in Abhängigkeit des Verstellwinkels zu beeinflussen, wobei der Inkrementalgeber 3 in Kombination auch den Tastschalter 2 umfasst und über seine Welle 4 mit dem Betätigungselement 1 in Verbindung steht und wobei der Inkrementalgeber 3 beziehungsweise der Tastschalter 2 auf einer von einem Gehäuse 5 aufgenommenen Leiterplatte 6 angeordnet ist. Zwischen der Welle 4 des Inkrementalgebers 3 beziehungsweise Tastschalters 2 und dem Betätigungselement 1 ist ein Adapter 7 angeordnet, welcher mit seinem Unterteil 8 an die Welle 4 angekoppelt ist und welcher mit seinem Oberteil 9 aus dem Gehäuse 5 nach außen geführt ist, um die funktionsgerechte Ankopplung des Betätigungselementes 1 zu ermöglichen. Die Ankopplung des Betätigungselementes 1 an die Welle 4 erfolgt kraftschlüssig über eine entsprechend ausgeführte, zentral angeordnete Ausnehmung 1a und ein - der Einfachheit halber nicht dargestelltes - in der Ausnehmung 1a befindliches Federelement. Die Ausnehmung 1a ist in die Unterseite des Betätigungselementes 1 eingeformt. Der Adapter 7 weist an seinem Unterteil 8 eine rotationssymmetrisch ausgeführte Lagerfläche 10 auf, welche führend an einer entsprechend ausgeführten, einstückig an der Innenseite des Gehäuses 5 vorhandenen Lageraufnahme 11 zur Anlage kommt.

Wie des Weiteren aus den Figuren hervorgeht, ist der Adapter 7 zweiteilig aufgebaut, wobei das Unterteil 8 des Adapters 7 haubenartig ausgeführt ist und aus Kunststoff besteht, und wobei das Oberteil 9 des Adapters 7 stiftartig ausgeführt ist und aus Metall besteht. Der Adapter 7 ist als Zweikomponententeil hergestellt, wobei das aus dem Metallstift bestehende Oberteil 9 mit dem das Unterteil 8 bildendem Kunststoffmaterial umspritzt ist. Der mit dem Kunststoffmaterial umspritzte Bereich des als Metallstift ausgeführten Oberteils 9 weist eine aufgeraute Oberfläche in Art einer Rändelstruktur auf, so dass schon dadurch eine wirkungsvolle kombinierte kraft- und formschlüssige Verbindung zwischen dem Unterteil 8 und dem Oberteil 9 hergestellt ist. Das Unterteil 8 des Adapters 7 ist, wie bereits erwähnt, haubenartig ausgeführt und bietet durch diese Form einen besonders zuverlässigen Schutz stromführender Bauteile vor Berührung durch den Installateur beziehungsweise Benutzer. Auch die Einhaltung der zum sicheren Betrieb notwendigen Kriechstrecken ist durch diese Bauform auf besonders kostengünstige und einfache Art und Weise sichergestellt. Es ist somit ein Adapter 7 entstanden, der eine hohe Biege- und Schlagfestigkeit aufweist sowie vorteilhafterweise einen passgenauen Sitz auf der Welle 4 des Inkrementalgebers 3 schafft.

Wie insbesondere aus Figur 3 hervorgeht weist das als Metallstift ausgeführte Oberteil 9 im Bereich der Kunststoffumspritzung nicht nur eine aufgerauhte Oberfläche in Art einer Rändelstruktur auf, sondern ist zudem mit einer umlaufenden Einschnürung 9a versehen, welche mit dem umspritzten Kunststoffmaterial des Unterteils 8 ausgefüllt ist. Somit ist insgesamt eine mechanisch besonders zuverlässige, sichere kraft- und formschlüssige Verbindung zwischen dem aus Kunststoff bestehenden Unterteil 8 und dem aus Metall bestehenden Oberteil 9 realisiert.

Wie bereits erwähnt, weist das Unterteil 8 des Adapters 7 eine Lagerfläche 10 auf, welche mit einer gehäuseinnenseitig angeformten Lageraufnahme 11 in Wirkverbindung steht. Außenseitig im Anschluss an diese Lageraufnahme 11 ist ein Lagerzapfen 12 an das Gehäuse 5 angeformt, welcher den Durchtritt des Oberteils 9 des Adapters 7 ermöglicht. Der Lagerzapfen 12 ist außenseitig mit einem Schraubgewinde 13 versehen und weist mittig die mit dem Oberteil 9 lagernd zusammenwirkende, den Durchtritt des Oberteils 9 ermöglichende Durchtrittsöffnung 14 auf. Im Zusammenwirken von Oberteil 9 und Durchtrittsöffnung 14 sowie der Lagerfläche 10 und der Lageraufnahme 11 ist eine verschleißarme, besonders schlag- und biegefeste Lagerung des Adapters 7 realisiert, was letztendlich auch für das Betätigungselement 1 gilt. Durch diese Ausführung ist sowohl eine besonders hohe Schlagfestigkeit in Längsrichtung als auch Querrichtung des Adapters 7 beziehungsweise der Welle 4 des Inkrementalgebers 3 realisiert. Nicht gewollte Freiheitsgrade für das Betätigungselement 1 sind somit wirkungsvoll vermieden. Es steht somit ein Betätigungselement 1 zur Verfügung, welches beim Betätigen für den Benutzer definierte Bedienkräfte und eine exakte Haptik zur Verfügung stellt.

Wie des Weiteren aus den Figuren hervorgeht, weist das Gehäuse 5 an seiner Oberseite eine aus Metall bestehende Tragplatte 15 auf. Zwischen dem Gehäuse 5 und der Tragplatte 15 ist ein Kühlblech 20 angeordnet, welches mit einem abgewinkelten Flansch in den Innenraum des Gehäuses 5 geführt ist, um die von im Innenraum des Gehäuses 5 vorhandenen Bauteilen erzeugte Wärme wirkungsvoll nach außen abführen zu können. Zudem ist das Gehäuse 5 an seiner Unterseite mittels eines Bodenteils 16 verschlossen. Auf der Innenseite des Bodenteils ist ein Dom 16a vorhanden, welcher zur Stabilisierung der Leiterplatte 6 dient und somit in senkrechter Richtung auf den Adapter 7 beziehungsweise die Welle 4 einwirkende Kräfte abfängt. Außerdem ist den Figuren zu entnehmen, dass die vom Gehäuse 5 aufgenommene Leiterplatte 6 mit mehreren elektrischen Anschlussklemmen 17 versehen ist, um auf einfache Art und Weise die zur Funktion notwendigen elektrischen Verbindungen zu einem Gebäudeinstallationssystem beziehungsweise dessen Aktoren herstellen zu können. Der an das Gehäuse 5 angeformte Lagerzapfen 12 dient beim vorliegenden Ausführungsbeispiel auch zur Festlegung eines Designteils 18, welches den benutzerseitigen formschönen Abschluss des elektrischen/elektronische Gerätes bildet. Über eine mit dem Schraubgewinde 13 des Lagerzapfens 12 zusammenwirkende Mutter 19 wird das Designteil 18 auf einfache Art und Weise sicher am Gehäuse 5 festgelegt.

Es ist somit auf besonders kostengünstige Art und Weise ein elektrisches/elektronisches Steuergerät realisiert, bei welchem die mit dem Betätigungselement 1 in Verbindung stehende Welle 4, beziehungsweise der Adapter 7, eine besonders hohe Biege- und Schlagfestigkeit aufweist und bei welchem das Betätigungselement 1 besonders exakt geführt ist, so dass für den Benutzer definierte, eine exakte Haptik aufweisende Betätigungsvorgänge gewährleistet sind. Vorteilhafterweise bedingt eine solche Ausbildung dann, wenn der Adapter 7 zweiteilig ausgeführt ist, dass das aus dem Gehäuse 5 herausragende Oberteil 9 eine besonders hochwertige Anmutung aufweist und eine besonders exakte Kopplung des Betätigungselementes 1 ermöglicht. Zudem ist vorteilhaft, dass das Unterteil 8 des Adapters 7 einen zuverlässigen Schutz vor stromführenden Bauteilen bietet sowie einen passgenauen Sitz auf der Welle 4 des Inkrementalgebers 3 schafft. Vorteilhafterweise lässt sich der Adapter 7 als Zweikomponententeil besonders kostengünstig herstellen, indem das aus einem Metallstift bestehende Oberteil 9 mit dem das Unterteil 8 bildendem Kunststoffmaterial umspritzt wird.

### Bezugszeichenliste:

- 1: Betätigungselement
- 1a: Ausnehmung
- 2: Tastschalter
- 3: Inkrementalgeber
- 4: Welle
- 5: Gehäuse
- 6: Leiterplatte
- 7: Adapter
- 8: Unterteil
- 9: Oberteil
- 9a: Einschnürung
- 10: Lagerflächen
- 11: Lageraufnahmen
- 12: Lagerzapfen
- 13: Schraubgewinde
- 14: Durchtrittsöffnung
- 15: Tragplatte
- 16: Bodenteil
- 16a: Dom
- 17: Anschlussklemmen
- 18: Designteil
- 19: Mutter
- 20: Kühlblech

## Patentansprüche

1. Elektrisches/elektronisches Steuergerät mit einem Betätigungselement, welches über eine Tastbetätigung einen Tastschalter ansteuert, um die Ein- und Ausschaltung zumindest eines angeschlossenen Aktors vorzunehmen, und welches über eine Drehbetätigung einen Inkrementalgeber verstellt, um den zumindest einen Aktor in Abhängigkeit des Verstellwinkels zu beeinflussen, wobei der Inkrementalgeber in Kombination auch den Tastschalter umfasst und über seine Welle mit dem Betätigungselement in Verbindung steht, und wobei der Inkrementalgeber auf einer von einem Gehäuse aufgenommenen Leiterplatte angeordnet ist, wobei zwischen der Welle (4) des Inkrementalgebers (3) und dem Betätigungselement (1) ein Adapter (7) angeordnet ist, welcher mit seinem Unterteil (8) an die Welle (4) des Inkrementalgebers (3) angekoppelt ist **dadurch gekennzeichnet, dass** der Adapter mit seinem Oberteil (9) aus dem Gehäuse (5) nach außen geführt ist, um die Ankopplung des Betätigungselementes (1) zu ermöglichen, und dass der Adapter (7) an seinem Unterteil (8) und/oder an seinem Oberteil (9) zumindest eine rotationssymmetrisch ausgeführte Lagerfläche (10) aufweist, welche führend an zumindest einer am Gehäuse (5) vorhandenen Lageraufnahme (11) zur Anlage kommt.

2. Elektrisches/elektronisches Steuergerät nach Anspruch 1, **dadurch gekennzeichnet, dass** der Adapter (7) zweiteilig aufgebaut ist, und dass das Unterteil (8) des Adapters (7) haubenartig ausgeführt ist und aus Kunststoff besteht, und dass das Oberteil (9) des Adapters (7) stiftartig ausgeführt ist und aus Metall besteht.

3. Elektrisches/elektronisches Steuergerät nach einem der Ansprüche 1 oder 2, **dadurch gekennzeichnet, dass** die Verbindung zwischen dem Unterteil (8) und dem Oberteil (9) des Adapters (7) zumindest teilweise stoffschlüssig realisiert ist.

4. Elektrisches/elektronisches Steuergerät nach einem der Ansprüche 1 bis 3, **dadurch gekennzeichnet, dass** die Verbindung zwischen dem Unterteil (8) und dem Oberteil (9) des Adapters (7) zumindest teilweise kraft- und/oder formschlüssig realisiert ist.

5. Elektrisches/elektronisches Steuergerät nach einem der Ansprüche 1 bis 4, **dadurch gekennzeichnet, dass** das Oberteil (9) des Adapters (7) kraft- und/oder formschlüssig mit dem Betätigungselement (1) in Verbindung steht.

6. Elektrisches/elektronisches Steuergerät nach einem der Ansprüche 1 bis 5, **dadurch gekennzeichnet, dass** das Gehäuse (5) an seiner Oberseite mit einer Tragplatte (15) versehen ist.

7. Elektrisches/elektronisches Steuergerät nach Anspruch 6, **dadurch gekennzeichnet, dass** zwischen dem Gehäuse (5) und der Tragplatte (15) zumindest ein Kühlblech (20) angeordnet ist.

8. Elektrisches/elektronisches Steuergerät nach einem der Ansprüche 1 bis 7, **dadurch gekennzeichnet, dass** das Gehäuse (5) an seiner Unterseite mittels eines Bodenteils (16) verschlossen ist.

9. Elektrisches/elektronisches Steuergerät nach einem der Ansprüche 1 bis 8, **dadurch gekennzeichnet, dass** im Bereich der Lageraufnahme (11) außenseitig an das Gehäuse (5) ein den Durchtritt des Oberteils (9) des Adapters (7) ermöglichender Lagerzapfen (12) angeformt ist.

10. Elektrisches/elektronisches Steuergerät nach Anspruch 9, **dadurch gekennzeichnet, dass** der Lagerzapfen (12) außenseitig mit einem Schraubgewinde (13) versehen ist.

11. Elektrisches/elektronisches Steuergerät nach einem der Ansprüche 1 bis 10, **dadurch gekennzeichnet, dass** die vom Gehäuse (5) aufgenommene Leiterplatte (6) mit mehreren elektrischen Anschlussklemmen (17) versehen ist.

12. Elektrisches/elektronisches Steuergerät nach einem der Ansprüche 1 bis 11, **dadurch gekennzeichnet, dass** der an das Gehäuse (5) angeformte Lagerzapfen (12) zur Festlegung eines Designteils (18) mittels einer Mutter (19) dient.

## Claims

1. Electric/electronic control device with an operating element which controls a push-button switch by operation of a key in order to switch at least one connected actuator on and off, and which adjusts an incremental encoder by rotary operation in order to influence the at least one actuator depending on the adjusting angle, wherein the incremental encoder in combination also comprises the push-button switch and via its shaft is connected to the operation element, and wherein the incremental encoder is arranged on a printed circuit board surrounded by a housing, wherein between the shaft (4) of the incremental encoder (3) and the operating element (1) an adapter (7) is arranged, which with its lower part (8) is coupled to the shaft (4) of the incremental encoder (3), **characterized by the fact** that the adapter with its upper part (9) is led out of the housing (5) to enable the operating element (1) to be coupled, and that the adapter (7) at its lower part (8) and/or at its upper part (9) has at least one rotationally symmetrically designed bearing surface (10), which comes into contact in a guiding manner with at least one bearing receptacle (11) provided on the housing (5).

2. Electric/electronic control device in accordance with Claim 1, **characterized by the fact** that the adapter (7) is constructed in two parts, and that the lower part (8) of the adapter (7) is hood-like and consists of plastic, and that the upper part (9) of the adapter (7) is pin-like and consists of metal.

3. Electric/electronic control device in accordance with any of Claims 1 or 2, **characterized by the fact** that the connection between the lower part (8) and the upper part (9) of the adapter (7) is realized at least partially in a material-locking manner.

4. Electric/electronic control device in accordance with any of Claims 1 to 3, **characterized by the fact** that the connection between the lower part (8) and the upper part (9) of the adapter (7) is realized at least partially in a force-locking and/or positive-locking manner.

5. Electric/electronic control device in accordance with any of Claims 1 to 4, **characterized by the fact** that the upper part (9) of the adapter (7) is connected to the operating element (1) in a force-locking and/or positive-locking manner.

6. Electric/electronic control device in accordance with any of Claims 1 to 5, **characterized by the fact** that the housing (5) is provided on its upper side with a support plate (15).

7. Electric/electronic control device in accordance with Claim 6, **characterized by the fact** that at least one cooling sheet (20) is arranged between the housing (5) and the support plate (15).

8. Electric/electronic control device in accordance with any of Claims 1 to 7, **characterized by the fact** that the housing (5) on its underside is closed by means of a base part (16).

9. Electric/electronic control device in accordance with any of Claims 1 to 8, **characterized by the fact** that a bearing journal (12), enabling the upper part (9) of the adapter (7) to pass through, is integrally formed on the outside of the housing (5) in the region of the bearing receptacle (11).

10. Electric/electronic control device in accordance with Claim 9, **characterized by the fact** that the bearing journal (12) is provided on the outside with a screw thread (13).

11. Electric/electronic control device in accordance with any of Claims 1 to 10, **characterized by the fact** that the printed circuit board (6) accommodated by the housing (5) is provided with a plurality of electrical connection terminals (17).

12. Electric/electronic control device in accordance with any of Claims 1 to 11, **characterized by the fact** that the bearing journal (12) formed on the housing (5) serves to fix a design part (18) by means of a nut (19).

## Revendications

1. Appareil de commande électrique/électronique muni d'un élément d'actionnement commandant par actionnement d'une touche un bouton-poussoir afin de procéder à la mise en marche ou la mise à l'arrêt d'au moins un acteur raccordé, et réglant par un actionnement rotatif un codeur incrémental afin d'influencer le au moins un acteur en fonction de l'angle de réglage, le codeur incrémental comprenant également, en combinaison, le bouton-poussoir et étant relié par son arbre à l'élément d'actionnement et le codeur incrémental étant placé sur une carte électrique à circuits imprimés logée dans un boîtier, un adaptateur (7) étant placé entre l'arbre (4) du codeur incrémental (3) et de l'élément d'actionnement (1), adaptateur relié par sa partie inférieure (8) à l'arbre (4) du codeur incrémental (3), **caractérisé en ce que** la partie supérieure (9) de l'adaptateur dépasse du boîtier (5) vers l'extérieur afin de permettre la connexion de l'élément d'actionnement (1), et **en ce que** l'adaptateur (7) présente au niveau de sa partie inférieure (8) et/ou de sa partie supérieure (9) au moins une surface de palier (10) à symétrie de révolution, laquelle s'appuie en guidage contre au moins un logement de palier (11) présent sur le boîtier (5).

2. Appareil de commande électrique/électronique selon la revendication 1, **caractérisé en ce que** l'adaptateur (7) est en deux parties et que la partie inférieure (8) de l'adaptateur (7) est réalisée en forme de capot et est en plastique, et **en ce que** la partie supérieure (9) de l'adaptateur (7) est réalisée en forme de tige et est en métal.

3. Appareil de commande électrique/électronique selon l'une des revendications 1 ou 2, **caractérisé en ce que** la connexion entre la partie inférieure (8) et la partie supérieure (9) de l'adaptateur (7) est réalisée au moins en partie par adhérence de matériau.

4. Appareil de commande électrique/électronique selon l'une des revendications 1 à 3, **caractérisé en ce que** la connexion entre la partie inférieure (8) et la partie supérieure (9) de l'adaptateur (7) est réalisée au moins en partie par adhérence mécanique solidaire et/ou par complémentarité de forme.

5. Appareil de commande électrique/électronique selon l'une des revendications 1 à 4, **caractérisé en ce que** la partie supérieure (9) de l'adaptateur (7) est reliée par adhérence mécanique solidaire et/ou par complémentarité de forme à l'élément d'actionnement (1).

6. Appareil de commande électrique/électronique selon l'une des revendications 1 à 5, **caractérisé en ce que** le boîtier (5) est muni sur son côté supérieur d'une plaque support (15).

7. Appareil de commande électrique/électronique selon la revendication 6, **caractérisé en ce que** au moins une tôle de refroidissement (20) est placée entre le boîtier (5) et la plaque support (15).

8. Appareil de commande électrique/électronique selon l'une des revendications 1 à 7, **caractérisé en ce que** le boîtier (5) est fermé sur sa face inférieure par une pièce de fond (16).

9. Appareil de commande électrique/électronique selon l'une des revendications 1 à 8, **caractérisé en ce que** un tourillon (12) permettant la traversée de la partie supérieure (9) de l'adaptateur (7) est moulé dans le domaine du logement de palier (11) sur la face extérieure du boîtier (5).

10. Appareil de commande électrique/électronique selon la revendication 9, **caractérisé en ce que** le tourillon (12) est muni, du côté extérieur, d'un filetage (13).

11. Appareil de commande électrique/électronique selon l'une des revendications 1 à 10, **caractérisé en ce que** la carte électrique à circuits imprimés (6) logée dans le boîtier (5) est munie de plusieurs bornes de raccordement électriques (17).

12. Appareil de commande électrique/électronique selon l'une des revendications 1 à 11, **caractérisé en ce que** le tourillon (12) moulé sur le boîtier (5) sert à la fixation d'un élément design (18) à l'aide d'un écrou (19).
